# EUROPÄISCHE PATENTSCHRIFT

(11) **EP 2 098 468 B1**
(45) Veröffentlichungstag und Bekanntmachung des Hinweises auf die Patenterteilung: **26.02.2014**
(21) Anmeldenummer: 08004208.8
(22) Anmeldetag: 06.03.2008
(51) Int. Cl.: B65H 3/36, B65H 3/08

(54) **Vorrichtung zum Übertragen von blattförmigen Gegenständen**
Device for transferring sheet like objects
Dispositif de transmission d'objets en forme de feuilles

(43) Veröffentlichungstag der Anmeldung: 09.09.2009
(73) Patentinhaber: INDAG Gesellschaft für Industriebedarf mbH & Co. Betriebs KG, 69214 Eppelheim (DE)
(72) Erfinder: Dr. Hans-Peter Wild, 69214 Eppelheim (DE); Lechert, Frank, 69469 Weinheim (DE)
(74) Vertreter: Grünecker, Kinkeldey, Stockmair & Schwanhäusser

(56) Entgegenhaltungen:
- EP-A- 0 949 148
- WO-A-01/58761
- FR-A- 2 686 531

## Beschreibung

Die Erfindung bezieht sich auf eine Vorrichtung zum Übertragen von blattförmigen Gegenständen.

Blattförmige Gegenstände, wie beispielsweise Karton- und andere Verpackungszuschnitte, einzelne Blätter, Folienbeutel oder dergleichen müssen mit besonderer Sorgfalt gehandhabt werden, da wegen der geringen Materialstärke der blattartigen Gegenstände, selbst wenn sie beispielsweise bei einem Kartonzuschnitt doppelt oder mehrfach liegen, die Gefahr besteht, dass die Gegenstände beschädigt werden. Diese Gefahr besteht insbesondere bei einer Handhabung der Gegenstände mit hoher Geschwindigkeit, wie sie in den gegenwärtigen Verpackungsmaschinen z. B. in Verpackungsmaschinen zum Verpacken von befüllten Getränkebeuteln in Umkartons, gegeben ist.

Aus der FR 2 686 531 ist eine Vorrichtung zum Übertragen von blattförmigen Gegenständen beschrieben. Die Vorrichtung enthält eine Halterung für die blattförmigen Gegenstände in Form von Saugnäpfen, die an einem Kopf angeordnet sind. Der Kopf ist über eine Drehachse mit einem Ende einer Schwinge verbunden, deren anderes Ende um eine zweite Drehachse verschwenkbar ist. Die Verschwenkung erfolgt durch einen Kolben-Zylinder-Antrieb, der an der Schwinge angreift. Es ist nicht beschrieben, dass die Konstruktion so ausgeführt werden soll, dass der Bewegungsweg der Halterung einen im Wesentlichen geradlinigen und im Wesentlichen senkrecht zur Blattebene verlaufenden Abschnitt enthält. Während der Bewegung der Schwinge wird zwangsweise der Träger mit den Saugnäpfen um einen vorbestimmten Winkel verdreht, um die blattförmigen Gegenstände auf einem Förderer abzulegen. Ist dies geschehen, so bewegt der Kolben die Schwinge auf dem gleichen Weg zurück, wobei sich auch der Kopf auf dem gleichen Weg wieder zurück in Anlage an das nächste Blatt aus dem Magazin bewegt.

Die EP-A-0 949 148 beschreibt eine Übertragungseinrichtung für blattförmige Gegenstände, wobei ein Vorratsbehälter mit einer nach unten weisenden Öffnung für die blattförmigen Gegenstände vorgesehen ist, unter dem der Abförderer in Form paralleler Förderbandstreifen angeordnet ist. Zwischen die Streifen bewegt sich über einen Parallelogrammantrieb ein Saugkopf in Richtung auf den untersten blattförmigen Gegenstand im Magazin, um diesen zu ergreifen, nach unten herauszuziehen und auf den parallelen Bändern abzulegen. Durch den Parallelogrammantrieb wird jedoch auf jeden Fall eine Querkraft bzw. Scherkraft beim Abziehen der Gegenstände auf diese ausgeübt.

Die WO 01/58761 beschreibt eine Vorrichtung zum Übertragen von blattförmigen Gegenständen, wobei Saugnäpfe vorgesehen sind, die anheb- und absenkbar an einem Träger befestigt sind. Der Träger ist zwischen einer ersten Position zum Aufnehmen der blattförmigen Gegenstände und einer zweiten Position zum Ablegen der blattförmigen Gegenstände verfahrbar. Diese Konstruktion ist jedoch nur für senkrechte Magazine brauchbar, in denen die blattförmigen Gegenstände in senkrechten, schwer aufzufüllenden Stapeln aufgenommen sind.

Der Erfindung liegt die Aufgabe zugrunde, eine Vorrichtung bereitzustellen, mit der blattartige Gegenstände auch mit hoher Geschwindigkeit sicher übertragen werden können.

Die Aufgabe wird durch die im Anspruch 1 angegebenen Merkmale gelöst.

Durch die erfindungsgemäße Ausgestaltung wird erreicht, dass beim Abziehen des Gegenstands weder Querkräfte bzw. Scherkräfte von der Halterung auf den Gegenstand übertragen werden, noch Reibung auftritt, die den Gegenstand beschädigen oder aus seiner korrekten Ausrichtung verlagern könnten. Bewegungen um Achsen sind mit hoher Geschwindigkeit und uverlässiger Wiederholbarkeit der Bewegung möglich. Durch die Anordnung der Halterung auf einem Rotor und dessen unabhängige Steuerung wird die Geschwindigkeit und Präzision der Bewegung erhöht.

Die gleichen Vorteile ergeben sich, wenn auch das Ablegen des Gegenstandes in einem im Wesentlichen geradlinigen Abschnitt erfolgt.

Der geradlinige Abschnitt kann bei Verwendung zweier Achsen auf einfache Weise dadurch verwirklicht werden, dass die Bewegung der Halterung im geradlinigen Abschnitt nur um eine der Achsen erfolgt.

Die Drehbewegung um die beiden Achsen wird durch eine Schwinge und einen Rotor verwirklicht, der auf der Schwinge gelagert ist.

Die Arbeitsgeschwindigkeit der erfindungsgemäßen Vorrichtung kann weiter erhöht werden, wenn zwei Halterungen vorgesehen sind, die sich jeweils im Abstand zu ihrer Drehachse gegenüberliegen.

Schwing- und Drehbewegungen können auf die speziellen Gegebenheiten und das Platzangebot der Vorrichtung ausgelegt werden.

Ein Ausführungsbeispiel der Erfindung wird nachfolgend anhand der Zeichnungen näher erläutert. Es zeigen:
- Fig. 1: eine schematische Darstellung der erfindungsgemäßen Vorrichtung,
- Fig. 1 A: eine perspektivische Darstellung des Abförderers der Fig. 1, und
- Fig. 2 - 11: verschiedene Verfahrenszustände im Arbeitsablauf der Vorrichtung gemäß Fig. 1.

Fig. 1 zeigt in stark schematisierter Darstellung eine Vorrichtung 1 zum Übertragen von blattförmigen Gegenständen 2, von einer ersten Stelle 3 auf eine zweite Stelle 4. Die Vorrichtung 1 kann zum Übertragen der verschiedensten flachen, blattförmigen Gegenstände ein- oder mehrlagig, gefaltet oder ausgebreitet oder dergleichen eingesetzt werden. Im dargestellten Ausführungsbeispiel dient die Vorrichtung 1 dem Übertragen von Kartonzuschnitten zum Verpacken von Getränkebehältern, insbesondere Getränkebeutel.

Die Vorrichtung 1 kann zum Übertragen der Gegenstände 2 zwischen den unterschiedlichsten Handhabungseinrichtung vorgesehen sein, beispielsweise von einem Vorrat auf eine Ablage. Im dargestellten Ausführungsbeispiel dient die Vorrichtung 1 dem Übertragen der Gegenstände 2 aus einem Magazin 3 auf einen Abförderer 4, der sie dann einer Weiterbearbeitung, insbesondere einer Kartonform- bzw. -aufrichtmaschine 20, die nur schematisch dargestellt ist, zuführt.

Im Magazin 3 sind die Gegenstände 2 im Wesentlichen hochkant aufgenommen, so dass die Stapelhöhe begrenzt bleibt und ein benutzerfreundliches Nachfüllen des Magazins 3 möglich ist. Der Abförderer 4 enthält einen Bandförderer mit wenigstens zwei im Abstand A fluchtend, senkrecht zur Zeichnungsebene der Fig. 1 nebeneinander liegenden Einzelbändem 4a, 4b, zwischen denen der Abstand A frei bleibt. Wie Fig. 1A zeigt, sind die Einzelbänder 4a, 4b als Kettenförderer ausgebildet, und enthalten jeweils eine endlos umlaufende Kette 40a bzw. 40b, auf der Mitnehmer 41 a bzw. 41 b zum Hintergreifen der nachlaufenden Kanten der Gegenstände 2 vorgesehen sind. Wenigstens einer der Einzelförderer, im dargestellten Ausführungsbeispiel der Förderer 4b ist durch eine Verschiebeeinrichtung 42 derart verschiebbar, dass der Abstand A einstellbar ist, was der Anpassung an unterschiedliche Größen der Gegenstände 2 dient.

Die Vorrichtung 1 enthält eine Halterung 5, die in der Lage ist, die zu fördernden Gegenstände 2 selbsttätig aufzunehmen und sicher zu transportieren. Die Halterung 5 weist im dargestellten Ausführungsbeispiel einen oder mehrere Saugköpfe 5a auf, die mit Vakuum beaufschlagbar sind und die Gegenstände 2 durch Ansaugen aufnehmen und festhalten. Das Vakuum der Saugköpfe 5a ist getrennt geschaltet. Die Halterung 5 erlaubt die Handhabung von Gegenständen 2 über einen großen Formatbereich (Zuschnittsgröße) ohne Umrüstung der Vorrichtung 1.

Die Vorrichtung 1 enthält weiterhin eine Bewegungseinrichtung 6 zum Bewegen der Halterung 5 vom Magazin 3 auf den Abförderer 4. Die Bewegungseinrichtung 6 ist so ausgebildet, dass sie einen Bewegungsweg 7 für die Halterung 5 und damit für den von der Halterung 5 getragenen Gegenstand 2 definiert. Der Bewegungsweg 7 setzt sich aus Bewegungen der Halterung 5 um eine erste Achse 8 und eine zweite Achse 9 zusammen.

Die Bewegungseinrichtung 6 enthält ein erstes Trägerelement 10, das in Form einer langgestreckten Stange ausgebildet ist und sich um die erste Achse 8 dreht, die in einem Ende des ersten Trägerelements 10 vorgesehen ist. Das Trägerelement 10 ist als Schwinge eines Kurbelgetriebe 11 mit Kurbel 11a (Kurbelrad) und Koppel 11 b für eine hin- und hergehende Bewegung H über einen Winkelbereich α ausgelegt. Die Koppel 11 b ist an einem Anlenkpunkt 11 c mit der Kurbel 11a verbunden und verbindet den Umfang der Kurbel 11 a mit einem Bereich der Schwinge 10 im Abstand zur ersten Achse 8. Die Kurbel 11a wird über einen ersten Antrieb in Richtung K angetrieben.

Die Bewegungseinrichtung 6 enthält weiterhin ein zweites Trägerelement 12, das mit der Halterung 5 versehen ist. Das zweite Trägerelement 12 ist ebenfalls in Form einer langgestreckten Stange ausgebildet und um die zweite Achse 9 in Richtung des Pfeiles D drehbar, wobei die zweite Achse 9 im Abstand zur ersten Achse 8 am anderen Ende des ersten Trägerelementes 10 angeordnet ist. Das zweite Trägerelement 12 wird in Drehrichtung D durch einen zweiten Antrieb angetrieben, der unabhängig vom ersten Antrieb des ersten Trägerelements 10 gesteuert ist. Das zweite Trägerelement 12 ist als Rotor für eine Rotation (vollständige Drehung) in Richtung D um die zweite Achse 9 herum ausgebildet. Weiterhin ist das zweite Trägerelement 12 mit zwei Halterungen 5 versehen, die sich spiegelbildlich und mit gleichem Abstand zur Achse 9 gegenüberliegen. Die zweite Halterung ist identisch mit der ersten Halterung ausgebildet.

Durch die erfindungsgemäße Ausgestaltung wird eine niedrige Bauweise mit einem tiefliegenden Drehpunkt ermöglicht, so dass das Magazin 3 für ein ergonomisches Beladen auf einer niedrigen Aufgabehöhe der Gegenstände 2 angeordnet werden kann.

Anhand der Fig. 2 bis 11 wird die Betriebsweise der erfindungsgemäßen Vorrichtung 1 erläutert, wobei Fig. 2 nochmals die Stellung gemäß Fig. 1 in verkleinertem Maßstab zeigt.
Fig. 2 zeigt die Ausgangsposition, in der sich eine der Halterungen 5 am Magazin 3 in einer in einer zum Aufnehmen eines Gegenstandes 2 geeigneten Stellung befindet. In dieser Ausgangsposition befindet sich weiterhin der Kurbelantrieb 11 in einer Position, die die linke Umkehrstellung H1 der Schwinge 10 definiert, d. h. Kurbel 11 a und Koppel 11 b bilden eine gerade Linie und der Anlenkpunkt 11 c der Koppel 11 b an der Kurbel 11 a befindet sich an dem der Schwinge 10 am nächsten gelegenen Punkt.

Hat die Halterung 5 einen Gegenstand 2 aufgenommen, so wird der Kurbelantrieb 11 in Gang gesetzt und bewegt die Kurbel 11a in Kurbelrichtung K derart, dass sich der Anlenkpunkt 11 c der Koppel 11 b zunächst über einen Bereich bewegt, der nur geringfügig von einer Parallelen zur Schwinge 10 abweicht, d. h. die Schwinge 10 bewegt sich zunächst minimal in Richtung H aus der linken Endposition H1 heraus. Dabei erfolgt die Bewegung entlang der Richtung H über einen Bereich der Umlaufbahn der Achse 9, der sich im Wesentlichen senkrecht zur Lage des Gegenstands 2 im Magazin 3 erstreckt, so dass sich ein im Wesentlichen geradliniger Abschnitt 7a des Bewegungsweges 7 ergibt, der im Wesentlichen senkrecht zum blattförmigen Gegenstand 2 im Magazin 3, bzw. senkrecht zur ihrer Blattebene, verläuft. Auf diese Weise werden beim Abziehen des Gegenstandes 2 keine Scher- bzw. Querkräfte und keine Reibung auf den Gegenstand 2 ausgeübt, die den Gegenstand 2 beschädigen könnten. Der Gegenstand 2 wird vielmehr genau in Stapelrichtung abgehoben.

Der Begriff "im Wesentlichen geradlinig" bzw. "im Wesentlichen rechtwinklig" soll geringfügige Krümmungen einschließen, die sich daraus ergeben, dass der Krümmungsradius der Bahn, den die zweite Achse 9 um die erste Achse 8 vollführt, nicht unendlich groß gemacht werden kann. Der Krümmungsradius der Bewegung der zweiten Achse 9 um die Achse 8 sollte jedoch so groß gestaltet werden, dass, wie oben erwähnt, auf den Gegenstand keine größeren Scherkräfte einwirken.

Befindet sich die Halterung 5 mit dem aufgenommenen Gegenstand 2 in einem geringfügigen Abstand zum nachfolgenden Gegenstand 2 im Vorrat 3, wie dies beispielsweise in Fig. 3 gezeigt ist, so wird der Antrieb des zweiten Trägerelementes 12 zugeschaltet und das zweite Trägerelement 12 beginnt sich um die zweite Achse 9 zu drehen, wobei sich die Schwingbewegung H der Schwinge 10 und die Drehbewegung D des Rotors 12 überlagern. Dadurch bewegt sich die Halterung 5 über die in Fig. 4 gezeigte Stellung zwischen die beiden Einzelförderbänder 4a, 4b des Abförderers 4 bzw. über den Abförderer 4, wie dies in Fig. 5 gezeigt ist, wobei der Gegenstand 2 vor dem Erreichen des Abförderers 4 eine flache, wegsparende Kurve durchläuft Die zweite Achse 9 gelangt dann auf einen abfallenden Bereich ihrer Umlaufbahn um die erste Achse 8 und der Antrieb des zweiten Trägerelementes 12 wird stillgesetzt, sobald es sich der Gegenstand parallel zum Abförderer 4 befindet, wie dies in Fig. 6 zu sehen ist. Bei einem weiteren Verdrehen der Schwinge 10 in die rechte Endposition H 2 bewegt sich somit der Rotor 12 mit dem Gegenstand in einem weiteren im Wesentlichen geradlinigen und im Wesentlichen senkrechten Abschnitt 7b des Bewegungsweges 7 nach unten, bis der Gegenstand 2 auf dem Abförderer 4 aufliegt und die Halterung 5 gelöst wird, wie dies in Fig. 7 gezeigt ist, so dass trotz der flachen Anlieferungskurve ein im Wesentlichen senkrechtes Absenken der Gegenstände 2 stattfindet.

Nach dem Lösen der Halterung 5 bewegt sich die Schwinge 10, immer noch mit blockiertem Antrieb für den Rotor 12, weiter abwärts, bis die Halterung 5 vom Gegenstand 2 freikommt, der dann auf dem Abförderer 4 in Richtung auf die Kartonform- und -aufrichtmaschine 20 gefördert wird, wie dies in Fig. 8 gezeigt ist. Beim Erreichen der rechten Endposition H2 (Fig.9) wird der Antrieb für das zweite Trägerelement 12 wieder zugeschaltet und die Schwinge 10 kehrt zurück zur linken Endposition H1. Die Drehgeschwindigkeit des zweiten Trägerelements 12 ist dabei so auf die Geschwindigkeit des ersten Trägerelementes 10 abgestimmt, dass nunmehr die zweite Halterung 5 über die Stellungen der Fig. 10 und 11 in die Stellung der Fig. 1 und 2, d. h. in Abziehposition am Vorrat 3 gelangt. Dann beginnt der beschriebene Zyklus von neuem, diesmal mit der zweiten Halterung.

In Abwandlung des beschriebenen und gezeichneten Ausführungsbeispiels kann der Antrieb der Trägerelemente auf andere Weise erfolgen. Auch die Trägerelemente können statt der langgestreckten, stabförmigen Gestallt, eine andere Form aufweisen.

## Patentansprüche

1. Vorrichtung (1) zum Übertragen von blattförmigen Gegenständen (2), mit einer Halterung (5) für die Gegenstände (2) und einer einen Bewegungsweg (7) für die Halterung (5) definierenden Bewegungseinrichtung (6), wobei der Bewegungsweg (7) einen im Wesentlichen geradlinigen und im Wesentlichen senkrecht zur Blattebene verlaufenden Abschnitt (7a) zum Aufnehmen des Gegenstands (2) durch die Halterung (5) aufweist, wobei der Bewegungsweg (7) der Halterung (5) aus Drehbewegungen um eine erste und eine zweite, zueinander beabstandete Achsen (8, 9) zusammengesetzt ist, wobei die Bewegungseinrichtung (6) ein erstes um die erste Achse (8) bewegbares Trägerelement (10) und ein zweites mit der Halterung (5) versehenes, um die zweite Achse (9) bewegbares Trägerelement (12) aufweist und wobei das erste Trägerelement (10) als Schwinge für eine hin- und hergehende Schwingbewegung (H) über einen Winkelbereich α um die erste Achse (8) ausgebildet ist, **dadurch gekennzeichnet dass** die Bewegungen der ersten und zweiten Trägerelemente (10, 12) unabhängig voneinander steuerbar sind und wobei das zweite Trägerelement (12) als Rotor für eine volle Umdrehung (D) um die zweite Achse (9) ausgebildet ist
wobei das erste Trägerelement (10) nach dem Lösen der Halterung (5) mit blockiertem Antrieb für den Rotor weiter abwärts bewegbar ist.

2. Vorrichtung nach Anspruch 1, **dadurch gekennzeichnet, dass** der Bewegungsweg (7) einen im Wesentlichen geradlinigen und im Wesentlichen senkrecht zur Blattebene verlaufenden Abschnitt (7b) zum Ablegen des Gegenstands (2) durch die Halterung (5) aufweist.

3. Vorrichtung nach Anspruch 1 oder 2, **dadurch gekennzeichnet, dass** die Bewegung der Halterung (5) im geradlinigen Abschnitt (7a, 7b) nur um eine der Achsen (8) erfolgt.

4. Vorrichtung nach einem der Ansprüche 1 bis 3, **dadurch gekennzeichnet, dass** die zweite Achse (9) im Abstand zur ersten Achse (8) auf dem ersten Trägerelement (10) angeordnet ist.

5. Vorrichtung nach einem der Ansprüche 1 bis 4, **dadurch gekennzeichnet, dass** das zweite Trägerelement (12) zwei Halterungen (5) aufweist, die an gegenüberliegenden Seiten der zweiten Achse (9) angeordnet sind.

## Claims

1. Apparatus (1) for transferring sheet-type objects (2), comprising a holder (5) for the objects (2) and a mover (6) defining a movement path (7) for the holder (5), wherein the movement path (7) includes a substantially straight-lined section (7a), which extends substantially perpendicular to the sheet plane, for picking up the object (2) by the holder (5), wherein the movement path (7) of the holder (5) is composed of rotary motions about a first and a second axis (8, 9) being spaced away from each other, wherein the mover (6) comprises a first carrier element (10) movable about the first axis (8) and a second carrier element (12) movable about a second axis (9) and provided with the holder (5) and wherein the first carrier element (10) is embodied as a rocker arm for a reciprocating rocking motion (H) over an angular area α about the first axis (8); **characterized in that** the motions of the first and second carrier elements (10, 12) can be controlled independently of each other and wherein the second carrier element (12) is embodied as a rotor for a full rotation (D) about the second axis (9), wherein the first carrier element (10) can be moved further downwards upon releasing the holder (5), while the drive for the rotor is blocked.

2. Apparatus according to claim 1, **characterized in that** the movement path (7) includes a substantially straight-lined section (7b), which extends substantially perpendicular to the sheet plane, for depositing the object (2) by the holder (5).

3. Apparatus according to claim 1 or 2, **characterized in that** the motion of the holder (5) in the straight-lined section (7a, 7b) is performed about one of the axes (8) only.

4. Apparatus according to one of claims 1 to 3, **characterized in that** the second axis (9) is disposed on the first carrier element (10) with a distance to the first axis (8).

5. Apparatus according to one of claims 1 or 4, **characterized in that** the second carrier element (12) comprises two holders (5), which are arranged on opposite sides of the second axis (9).

## Revendications

1. Dispositif (1) pour le transfert d'objets (2) en forme de feuille, comprenant un support de maintien (5) pour les objets (2) et un mécanisme de mise en mouvement (6) définissant une trajectoire de mouvement (7) pour le support de maintien (5), dispositif
dans lequel la trajectoire de mouvement (7) présente un secteur (7a) sensiblement rectiligne et s'étendant sensiblement perpendiculairement au plan de la feuille, pour le prélèvement de l'objet (2) par le support de maintien (5),
dans lequel la trajectoire de mouvement (7) du support de maintien (5) est composée de mouvements de rotation autour d'un premier axe et d'un deuxième axe (8, 9) espacés mutuellement l'un de l'autre,
dans lequel le mécanisme de mise en mouvement (6) présente un premier élément porteur (10) mobile autour du premier axe (8), et un deuxième élément porteur (12) muni du support de maintien (5) et mobile autour du deuxième axe (9),
et dans lequel le premier élément porteur (10) est réalisé sous la forme d'une bielle oscillante pour un mouvement oscillant (H) en va et vient sur une plage angulaire α autour du premier axe (8),
**caractérisé en ce que** les mouvements des premier et deuxième éléments porteurs (10, 12) peuvent être commandés indépendamment l'un de l'autre, et le deuxième élément porteur (12) est réalisé en tant que rotor pour un tour de rotation complet (D) autour du deuxième axe (9), le premier élément porteur (10) pouvant, après interruption du maintien par le support de maintien (5), être déplacé davantage vers le bas, avec un entraînement bloqué pour le rotor.

2. Dispositif selon la revendication 1, **caractérisé en ce que** la trajectoire de mouvement (7) présente un secteur (7b) sensiblement rectiligne et s'étendant sensiblement perpendiculairement au plan de la feuille, pour le dépôt de l'objet (2) par le support de maintien (5).

3. Dispositif selon la revendication 1 ou la revendication 2, **caractérisé en ce que** le mouvement du support de maintien (5) dans le secteur rectiligne (7a, 7b) s'effectue uniquement autour de l'un des axes (8).

4. Dispositif selon l'une des revendications 1 à 3, **caractérisé en ce que** le deuxième axe (9) est agencé, à distance du premier axe (8), sur le premier élément porteur (10).

5. Dispositif selon l'une des revendications 1 à 4, **caractérisé en ce que** le deuxième élément porteur (12) comprend deux supports de maintien (5), qui sont agencés sur des côtés mutuellement opposés du deuxième axe (9).
